# DEMANDE DE BREVET EUROPEEN

(11) **EP 1 688 667 A1**
(43) Date de publication de la demande: **09.08.2006**
(21) Numéro de dépôt: 06002208.4
(22) Date de dépôt: 03.02.2006
(51) Int. Cl.: F21V 23/02, A47F 11/10

(54) **Dispositif d'éclairage comprenant une source lumineuse alimentée en énergie à partir d'une boucle inductive**

(30) Priorité: 08.02.2005 FR 0501274
(71) Demandeur: TRIBOULOT, Nicolas, 92400 COURBEVOIE (FR)
(72) Inventeur: TRIBOULOT, Nicolas, 92400 COURBEVOIE (FR)
(74) Mandataire: Burtin, Jean-François

(57) **Abrégé**

La présente invention a pour objet un dispositif d'éclairage comprenant un plateau (1) recevant une source lumineuse (2) à l'une de ses grandes faces, apparente. Une boucle inductive émettrice (3) est disposée sous l'autre grande face, masquée, du plateau, et est raccordée à une source d'énergie distante (4). La source lumineuse (2) est portée par un plot (6) équipé d'au moins un noyau (8) placé à l'intérieur d'une boucle inductive réceptrice (7), dont les brins d'extrémité sont en relation avec les bornes de la source lumineuse (2). Le champ magnétique induit par la boucle émettrice (3) est générateur dans la boucle réceptrice (7) d'un courant d'alimentation en énergie de la source lumineuse (2).

## Description

### Domaine technique de l'invention.

La présente invention est du domaine des dispositifs d'éclairage mettant en oeuvre au moins une source lumineuse électrique, telle qu'une diode ou analogue, alimentée en énergie à partir d'une source électrique distante, telle que l'électricité du réseau de distribution. Le dispositif d'éclairage de la présente invention trouve notamment son application à la présentation de petits articles pour leur mise en valeur et/ou leur observation, tel que dans les domaines de : la bijouterie, la joaillerie, l'horlogerie, la parfumerie et autres ou encore son application à l'éclairage d'ambiance.

### Etat de la technique.

Un problème général posé dans le domaine des dispositifs d'éclairage réside dans la contrainte de la liaison entre la source lumineuse et la source d'alimentation en énergie. Cette contrainte impose par exemple à l'utilisateur de disposer d'une liaison filaire entre la source lumineuse et l'alimentation au réseau de distribution en énergie électrique, qui limite les facultés offertes à l'utilisateur de placer relativement librement le dispositif d'éclairage en fonction de ses besoins

Pour illustrer les contraintes que cherche à surmonter la présente invention, il est recherché la possibilité de disposer d'une source lumineuse maniable aisément pour l'éclairage de petits articles, en vue de leur mise en valeur, de leur présentation et/ou de leur observation. Par exemple dans le domaine de la bijouterie, la présentation des articles à la clientèle est optimisée par leur condition d'éclairage. Notamment lorsque des bijoux sont exposés sur un plateau ou autre support de présentation analogue, leur mise en valeur est optimisée à partir de leur éclairage individuel.

Cependant, il est fréquent d'avoir à déplacer un bijou pour sa présentation à la clientèle, et les modalités d'éclairage mises en oeuvre habituellement n'autorisent pas, ou difficilement, un déplacement concomitant de la source lumineuse affectée à l'éclairage de ce bijou.

On notera à ce stade de la description de la présente invention que son application susvisée à la présentation, la mise en valeur et/ou l'observation de petits articles n'est pas restrictive quant à sa portée. En effet, la présente invention est susceptible de trouver d'autres applications dans divers domaines, tel que par exemple l'éclairage d'ambiance.

### Objet de l'invention.

Le but de la présente invention est de proposer un dispositif d'éclairage comprenant un support d'au moins une source lumineuse alimentée en énergie à partir d'une source distante, qui autorise un déplacement quelconque de la source lumineuse sur le support tout en maintenant son alimentation en énergie.

Il est plus particulièrement visé par la présente invention de proposer un tel dispositif d'éclairage, dans lequel l'environnement de la source lumineuse est dépouillé de tout organe susceptible de faire obstacle ou de gêner son déplacement sur le support, en un quelconque endroit de celui-ci. Il est encore plus particulièrement visé par la présente invention de proposer un tel dispositif d'éclairage autorisant un retrait et une mise en place rapides et aisés de la source lumineuse, ces opérations pouvant être opérées par un geste simple.

Le dispositif de la présente invention est un dispositif d'éclairage comprenant un support porteur d'au moins une source lumineuse, et des moyens de raccordement de ladite source lumineuse à une source d'énergie électrique distante. Cette source d'énergie électrique est notamment le réseau de distribution.

La démarche inventive de la présente invention a consisté à exploiter les propriétés des boucles inductives pour alimenter la source lumineuse sans liaison filaire entre celle-ci et la source distante d'alimentation en énergie. Plus particulièrement, il est proposé d'équiper le support d'une boucle inductive émettrice alimentée en énergie à partir de la source distante, par une liaison filaire ou analogue notamment, de sorte que cette boucle inductive soit génératrice d'un champ magnétique enveloppant le support. La source lumineuse est quant à elle portée par un plot, qui est équipé d'un noyau tel que de ferrite, ce noyau étant disposé à l'intérieur d'une boucle inductive réceptrice raccordée aux bornes de la source lumineuse. Le champ magnétique produit par la boucle émettrice est générateur d'un courant dans la boucle réceptrice, ce courant étant exploité pour alimenter la source lumineuse en énergie.

Il en ressort que la liaison entre le support et la source lumineuse d'une part, et que la liaison en énergie entre la source distante et la source lumineuse, ne constituent en rien un obstacle au libre déplacement de la source lumineuse sur le support sans interruption de son alimentation en énergie.

Il sera compris que la source lumineuse est susceptible d'être unique, mais qu'il est avantageux de pourvoir le dispositif d'une pluralité de sources lumineuses susceptibles d'être placées à divers endroits du plateau, voire susceptibles de former ensemble un motif dont la conformation est donnée librement par l'utilisateur selon son esprit créatif.

On reconnaîtra plus précisément un dispositif de la présente invention en ce que ledit support est un plateau recevant la source lumineuse à l'une de ses grandes faces, apparente. Au moins une boucle inductive émettrice est disposée sous l'autre grande face, masquée, du plateau, et est raccordée à la source d'énergie distante. La source lumineuse est quant à elle portée par un plot équipé d'au moins un noyau placé à l'intérieur d'une boucle inductive réceptrice dont les brins d'extrémité sont en relation avec les bornes de la source lumineuse.

Ces dispositions sont telles que le champ magnétique induit par la boucle émettrice est générateur dans la boucle réceptrice d'un courant d'alimentation en énergie de la source lumineuse.

Il résulte de ces dispositions que l'alimentation en énergie de la source lumineuse, induite dans le périmètre délimité par la boucle émettrice, est réalisée sans liaison filaire avec la source d'énergie distante. Il en résulte finalement que le plot porteur de la source lumineuse est susceptible d'être librement et aisément déplacé par glissement sur la face apparente du plateau et d'être placé en un quelconque endroit de celui-ci, dans le périmètre délimité par la boucle émettrice, sans pour autant rompre l'alimentation en énergie de la source lumineuse. Il résulte aussi de ces dispositions que le plot est simplement rapporté sur le plateau par dépôt de celui-ci sur la face apparente du plateau, sans avoir à utiliser des moyens ou un organe de fixation interposé entre le plot et le plateau. Il en résulte finalement que le plot peut rapidement et simplement être mis en place ou retiré du plateau.

Le nombre et la disposition des boucles émettrices mises en oeuvre sont déterminés selon les dimensions de la surface du plateau devant être traversé par le champ magnétique induit par ces boucles, et selon la puissance du courant d'alimentation en énergie de la boucle émettrice au moins. On comprendra en cela que selon diverses variantes de réalisation, soit la boucle émettrice est unique et borde sensiblement la périphérie du plateau, soit les boucles émettrices sont en pluralité en étant sensiblement disposées en adjacence, pour délimiter ensemble la surface globale du plateau traversée par le champ magnétique. Dans le cas où les boucles émettrices sont en pluralité, ces boucles sont de préférence disposées en chevauchement de leur bord voisin.

La source d'alimentation en énergie électrique distante étant le réseau de distribution, la boucle émettrice est de préférence en relation avec le réseau par l'intermédiaire d'un transformateur de la tension du réseau en basse tension.

Ladite basse tension est par exemple comprise entre 2V et 5V, et plus particulièrement est de préférence de l'ordre de 3 V. Une telle basse tension est apparue idoine pour l'alimentation d'une source lumineuse avantageusement constituée d'une diode électroluminescente.

Le plateau est notamment en matériau isolant. A titre d'exemples, le matériau constitutif du plateau est l'un quelconque des matériaux du groupe de matériaux comprenant le bois, les matières plastiques, le verre et la céramique.

Selon une forme avantageuse de réalisation, le dispositif comporte des moyens de retenue du plot à l'encontre de son glissement spontané à la surface du plateau. Par exemple, le plateau est revêtu d'une pellicule métallique, le plot étant quant à lui muni d'au moins un aimant disposé au-delà de la périphérie de la boucle réceptrice. Ces dispositions visent à permettre une immobilisation par aimantation de la source lumineuse sur le plateau, pour notamment éviter un glissement spontané des sources lumineuses, lors d'un déplacement du plateau par exemple. En outre tel qu'il sera visé plus loin, le plateau est susceptible d'être orienté en station inclinée et/ou verticale, une telle orientation ne provoquant pas une chute des sources lumineuses grâce à la présence des moyens de retenue. On notera que l'exploitation avantageuse de moyens magnétiques pour constituer lesdits moyens de retenue ne porte pas atteinte à la libre faculté de déplacement des sources lumineuses en un quelconque endroit du plateau.

La pellicule métallique est avantageusement formée par dépôt d'une peinture ou d'un vernis chargé de particules métalliques. Il est apparu que l'exploitation d'une telle peinture ou vernis procurait des résultats satisfaisants quant à la métallisation du plateau sans que cette métallisation n'affecte la coopération entre la boucle émettrice et la boucle réceptrice.

L'aimant que comporte le plot est quant à lui préférentiellement conformé en rondelle entourant la boucle réceptrice.

Selon diverses variantes, le plateau est par exemple muni d'un piètement pour son orientation en station horizontale, ou est muni d'organes de soutien pour son orientation en station inclinée et/ou verticale.

On notera que le cas échéant, le piètement est avantageusement organisé en caisson logeant la boucle émettrice.

Une application privilégiée d'un dispositif d'éclairage de la présente invention réside dans la présentation de petits articles. Une telle application trouve particulièrement son utilité dans la bijouterie ou dans la joaillerie par exemple, pour présenter les bijoux ou des pierres précieuses à la clientèle. Selon une telle application, le plot est avantageusement mis à profit pour constituer en outre un organe de soutien de l'article à présenter.

Tel que visé plus haut une telle application n'est pas restrictive quant à la portée de la présente invention, qui peut par exemple être appliquée à l'éclairage d'ambiance ou à tout autre domaine susceptible de trouver avantage des résultats que procure la présente invention.

### Description des figures.

La présente invention sera mieux comprise, et des détails en relevant apparaîtront, à la lecture de la description qui va en être faite en relation avec les figures des planches annexées, dans lesquelles :
La fig.1 est une vue schématique en coupe d'un dispositif d'éclairage selon un exemple de réalisation de la présente invention.
La fig.2 est une vue schématique en coupe d'un exemple de réalisation d'une source lumineuse que comporte le dispositif d'éclairage représenté sur la fig.1.
Les fig.3 et fig.4 sont des vues de dessus d'un dispositif d'éclairage représenté sur la fig.1, illustrant divers exemples de conformation du plateau que ce dispositif comporte.
La fig.5 est une vue de dessus d'un dispositif d'éclairage représenté sur la fig.1, illustrant un agencement particulier de boucles inductives que comporte ce dispositif.

Sur la fig.1, un dispositif d'éclairage comporte un plateau 1, sur la face apparente duquel plateau 1 reposent des sources lumineuses 2, telles que des diodes électroluminescentes. Une boucle inductive émettrice 3 est disposée sous le plateau 1, à la face masquée de ce dernier. Cette boucle émettrice 3 est alimentée en énergie à partir du réseau 4 de distribution en énergie électrique, par l'intermédiaire d'un transformateur 5 de la tension du réseau en une basse tension de l'ordre de 3 V. Le plateau 1 est supporté par un piètement 1', formant un caisson qui loge la boucle inductive émettrice 3. L'alimentation en énergie de la boucle émettrice 3 produit un champ magnétique enveloppant le plateau 1, et notamment traversant ce dernier.

En se reportant par ailleurs sur la fig.2, les sources lumineuses 2 sont chacune portées par un plot 6. Ce plot 6 est muni d'une boucle inductive réceptrice 7 à l'intérieur de laquelle est placé un noyau en ferrite 8. Le champ magnétique produit par la boucle émettrice 3 induit un courant dans la boucle réceptrice 7, ce courant étant exploité pour alimenter en énergie les sources lumineuses 2.

Il en ressort qu'aucune liaison mécanique ni connexion électrique ne sont interposées entre le plateau 1 et les sources lumineuses 2. Grâce à ces dispositions, les sources lumineuses 2 peuvent être librement déplacées à la surface apparente du plateau 1, voire être retirées et déposées sur le plateau 1 par un simple geste de l'utilisateur.

Toujours sur les fig.1 et fig.2, les plots 6 sont équipés à leur face inférieure d'une rondelle aimantée 9, disposée autour de la boucle réceptrice 7. La face apparente du plateau 1 est quant à elle revêtue d'une pellicule métallique 10, formée d'une couche de peinture ou de vernis chargé de particules métalliques.

Ces dispositions confortent l'assise que prennent les plots 6 sur le plateau 1, et notamment évite leur glissement spontané dans le cas où le plateau 1 est déplacé par exemple.

Sur les fig.3 et fig.4, la boucle émettrice 3 est conformée de manière à entourer la périphérie du plateau 1. Ces dispositions sont notamment misent en oeuvre lorsque les dimensions du plateau 1 ne sont pas trop conséquentes, telles que de l'ordre de 400 mm par 100 mm. Sur la fig.3, le plateau 1 est de conformation rectangulaire, tandis que sur la fig.4, le plateau 1 est de conformation circulaire.

Sur la fig.5, plusieurs boucles émettrices 3 sont disposées sous le plateau 1. Ces dispositions sont notamment mises en oeuvre lorsque le plateau 1 est de grande dimension. Les boules émettrices 3 sont disposées en adjacence, leurs bords voisins, tels que 11 et 12 par exemple, étant mis en chevauchement.

## Revendications

1. Dispositif d'éclairage comprenant un support (1) porteur d'au moins une source lumineuse (2), et des moyens de raccordement de ladite source lumineuse (2) à une source d'énergie électrique distante (4), **caractérisé en ce que** ledit support est un plateau (1) recevant la source lumineuse (2) à l'une de ses grandes faces, apparente, au moins une boucle inductive émettrice (3) étant disposée sous son autre grande face, masquée, et étant raccordée à la source d'énergie distante (4), la source lumineuse (2) étant portée par un plot (6) équipé d'au moins un noyau (8) placé à l'intérieur d'une boucle inductive réceptrice (7) dont les brins d'extrémité sont en relation avec les bornes de la source lumineuse (2), de sorte que le champ magnétique induit par la boucle émettrice (3) soit générateur dans la boucle réceptrice (7) d'un courant d'alimentation en énergie de la source lumineuse (2).

2. Dispositif d'éclairage selon la revendication 1, **caractérisé en ce que** la boucle émettrice (3) est unique et borde sensiblement la périphérie du plateau (1).

3. Dispositif d'éclairage selon la revendication 2, **caractérisé en ce que** les boucles émettrices (3) sont en pluralité en étant sensiblement disposées en adjacence.

4. Dispositif d'éclairage selon la revendication 3, **caractérisé en ce que** les boucles émettrices (3) sont disposées en chevauchement de leur bord voisin (11,12).

5. Dispositif d'éclairage selon l'une quelconque des revendications précédentes, **caractérisé en ce que** la source d'alimentation en énergie électrique distante (4) étant le réseau de distribution, la boucle émettrice (3) est en relation avec le réseau par l'intermédiaire d'un transformateur (5) de la tension du réseau en basse tension.

6. Dispositif d'éclairage selon la revendication 5, **caractérisé en ce que** ladite basse tension est de l'ordre de 3 V.

7. Dispositif selon l'une quelconque des revendications précédentes, **caractérisé en ce que** la source lumineuse (2) est une diode électroluminescente.

8. Dispositif d'éclairage selon l'une quelconque des revendications précédentes, **caractérisé en ce que** le plateau (1) est en matériau isolant.

9. Dispositif d'éclairage selon la revendication 8, **caractérisé en ce que** le matériau constitutif du plateau (1) est l'un quelconque des matériaux du groupe de matériaux comprenant le bois, les matières plastiques, le verre et la céramique.

10. Dispositif d'éclairage selon l'une quelconque des revendications précédentes, **caractérisé en ce qu'**il comporte des moyens de retenue (9,10) du plot (6) à l'encontre de son glissement spontané à la surface du plateau (1).

11. Dispositif d'éclairage selon la revendication 10, **caractérisé en ce que** le plateau (1) est revêtu d'une pellicule métallique (10), et **en ce que** le plot (6) est muni d'au moins un aimant (9) disposé au-delà de la périphérie de la boucle réceptrice (7).

12. Dispositif d'éclairage selon la revendication 11, **caractérisé en ce que** la pellicule métallique (10) est formée par dépôt d'une peinture chargée de particules métalliques.

13. Dispositif d'éclairage selon la revendication 12, **caractérisé en ce que** l'aimant (9) est conformé en rondelle entourant la boucle réceptrice (7).

14. Dispositif d'éclairage selon l'une quelconque des revendications précédentes, **caractérisé en ce que** le plateau (1) est muni d'un piètement (1') pour son orientation en station horizontale.

15. Dispositif d'éclairage selon la revendication 14, **caractérisé en ce que** le piètement (1') est organisé en caisson logeant la boucle émettrice (3).

16. Dispositif d'éclairage selon l'une quelconque des revendications 1 à 13, **caractérisé en ce que** le plateau (1) est muni d'organes de soutien pour son orientation en station inclinée et/ou verticale.

17. Application d'un dispositif d'éclairage selon l'une quelconque des revendications précédentes à la présentation de petits articles.

18. Dispositif d'éclairage selon l'une quelconque des revendications 1 à 16, pour une application selon la revendication 17, **caractérisé en ce que** le plot (6) constitue en outre un organe de soutien de l'article à présenter.

19. Application d'un dispositif d'éclairage selon l'une quelconque des revendications 1 à 15 à l'éclairage d'ambiance.
